# FASCICULE DE BREVET EUROPEEN

(11) **EP 1 026 351 B1**
(45) Date de publication et mention de la délivrance du brevet: **15.06.2005**
(21) Numéro de dépôt: 00400264.8
(22) Date de dépôt: 31.01.2000
(51) Int. Cl.: E05B 65/20, E05B 7/00, E05B 3/00

(54) **Poignée d'ouvrant de véhicule automobile comportant des moyens perfectionnés de blocage d'un élément externe**
Griff für einen Kraftfahrzeugflügel mit verbesserten Blockierungsmitteln für ein Aussenteil
Handle for a motor vehicle wing comprising improved means for blocking an external element

(30) Priorité: 05.02.1999 FR 9901397
(43) Date de publication de la demande: 09.08.2000
(73) Titulaire: VALEO SECURITE HABITACLE S.A.S., 94042 Créteil Cédex (FR)
(72) Inventeur: Josserand, Luc, Torino (IT)
(74) Mandataire: Hervouet, Sylvie

(56) Documents cités:
- EP-A- 0 276 972
- EP-A- 0 681 075
- EP-A- 0 728 885
- DE-A- 3 030 519

## Description

L'invention concerne une poignée d'ouvrant de véhicule automobile comportant des moyens perfectionnés de blocage d'un élément externe.

L'invention se rapporte plus particulièrement à une poignée d'ouvrant de véhicule automobile, telle que définie dans le préambule de la revendication 1.

Une telle poignée est connue du document EP-A-0 276 972.

Une poignée de véhicule automobile peut comporter différents types d'élément agencés à l'extérieur du panneau de carrosserie. Dans le cas d'une poignée particulièrement simple, il peut ainsi s'agir d'une simple barre de préhension fixe par laquelle l'utilisateur peut déplacer l'ouvrant entre une position ouverte et une position fermée.

Il peut aussi s'agir d'un corps destiné à recevoir un verrou de condamnation d'une serrure de l'ouvrant, ce corps comportant une partie externe qui permet d'une part un accès au verrou, pour l'introduction d'une clé, et qui assure d'autre part une intégration esthétique du verrou.

Par ailleurs, l'élément externe peut aussi être un élément qui participe à la fixation de la poignée sur l'ouvrant.

L'art antérieur propose différentes solutions pour la fixation d'un tel élément.

Le document DE-A-30 30 519 propose de fixer l'élément externe par l'utilisation d'un dispositif de blocage, formé d'une vis, permettant ainsi, par la manoeuvre de la vis, de réaliser le blocage du talon du verrou dans le support de poignèe.

Le document EP-A-0 276 972 complète cette solution de fixation d'un élément externe de la poignée sur le support de poignée en dotant le dispositif de blocage d'un ergot qui est reçu, en position de blocage, par un logement complémentaire que présente l'élément externe.

Il est cependant souhaitable que les moyens de fixation permettent d'assurer de manière simple et efficace un serrage transversable contre le panneau exterieur.

Par ailleurs, pour des raisons d'esthétique, il est souhaitable que les moyens de fixation de cet élément externe ne soient pas visibles depuis l'extérieur du véhicule. Or, le support de fixation de la poignée est généralement agencé dans un endroit peu facilement accessible de l'ouvrant, surtout une fois que l'assemblage complet de l'ouvrant est terminé et que les garnitures intérieures de contre-porte sont posées. En effet, le support de fixation est généralement agencé à l'intérieur d'un caisson fermé de l'ouvrant délimité notamment par les panneaux intérieurs et extérieurs.

Lorsque l'on souhaite ne fixer l'élément externe qu'au dernier moment de l'assemblage de l'ouvrant ou lorsque l'on souhaite démonter cet élément par exemple pour effectuer une réparation du panneau extérieur de carrosserie, il est alors intéressant de pouvoir accéder facilement aux moyens de fixation de l'élément externe.

Dans ce but, l'invention propose une poignée d'ouvrant telle que revendiquée dans la revendication 1.

Selon d'autres caractéristiques de l'invention :
- le mecanisme de commande est susceptible d'être manoeuvré au travers d'une ouverture aménagée dans le panneau de chant de l'ouvrant.
- le talon de l'élément externe est guidé en coulissement selon la direction transversale dans le support de poignée ;
- l'organe de blocage présente la forme d'un étrier en U comportant deux branches longitudinales parallèles réunies à leur extrémité arrière par une base qui s'étend perpendiculairement au deux branches et perpendiculairement à la direction transversale, l'étrier est introduit longitudinalement d'avant en arrière, jusqu'à une position avancée de déblocage, dans une glissière complémentaire agencée à l'arrière du support, et l'étrier est amené par les moyens de commande longitudinalement vers l'arrière jusqu'à sa position de blocage dans laquelle des ergots, aménagés aux extrémités avant de chaque branche, sont engagés dans des logements correspondants du talon de l'élément externe, ce dernier étant alors reçu entre les deux branches longitudinales de l'étrier de blocage ;
- le support de poignée comporte des moyens de prépositionnement de l'organe de blocage qui, au cours du montage de la poignée, le maintiennent dans sa position de déblocage ;
- les moyens de commande sont constitués par une tige filetée d'axe longitudinal qui est vissée dans la base de l'étrier, dont l'extrémité avant prend appui sur une surface qui est fixe longitudinalement, et dont l'extrémité arrière présente une empreinte complémentaire de celle d'un outil de manoeuvre susceptible d'être introduit au travers de l'ouverture du panneau de chant de l'ouvrant ;
- la tige filetée est en appui contre une surface latérale du talon de l'élément externe ;
- l'élément externe forme un corps de verrouillage qui participe à la fixation de la poignée sur l'ouvrant ;
- l'élément externe forme un élément de préhension fixe par lequel un utilisateur peut amener l'ouvrant d'une position fermée à une position ouverte ; et
- l'élément externe forme un carter destiné à recevoir un verrou.

D'autres caractéristiques et avantages de l'invention apparaîtront à la lecture de la description détaillée qui suit pour la compréhension de laquelle on se reportera aux dessins annexés dans lesquels :
- la figure 1 est une vue schématique en perspective éclatée d'une poignée d'ouvrant selon invention comportant un support agencé du côté interne d'un panneau de carrosserie et un organe de préhension agencé du côté externe du panneau ;
- les figures 2 à 4 sont des vues schématiques en coupe selon un plan longitudinal et transversal de la poignée, dans lesquelles on a illustré plus particulièrement la mise en place et le blocage d'un corps de verrouillage complémentaire de la poignée ;
- les figures 5 et 6 sont des vues en coupes selon les lignes 5-5 et 6-6 respectivement des figures 3 et 4 illustrant le blocage du corps de verrouillage ;
- la figure 7 est une vue en coupe selon la ligne 7-7 de la figure 4 illustrant le guidage du corps de verrouillage dans le support de poignée ; et
- la figure 8 est une vue en coupe selon la ligne brisée 8-8 de la figure 7.

On a illustré sur la figure 1 une poignée 10 destinée à être montée sur un panneau extérieur de carrosserie 12 d'un ouvrant de véhicule automobile. La poignée 10 comporte pour l'essentiel un support de poignée 14, qui est destiné à être fixé du côté interne du panneau 12, et un levier de préhension 16 qui est destiné à être agencé du côté externe du panneau 12, tout en étant fixé sur le support 14.

Dans l'exemple de réalisation qui est illustré sur les figures, le levier de préhension 16 se présente sous la forme d'une barre qui s'étend selon une direction longitudinale, horizontale par rapport à une orientation conventionnelle du véhicule automobile, et il est articulé sur le support 14 par son extrémité avant 18, autour d'un axe A1 vertical, c'est-à-dire sensiblement parallèle au plan du panneau de carrosserie 12 et perpendiculaire à la direction longitudinale du levier 16.

Bien entendu, les notions d'horizontale et de verticale sont utilisées ici dans le but de simplifier la compréhension de la description et ne doivent pas être conçues comme des limitations de la portée de l'invention, notamment quant à l'orientation de la poignée.

Pour son articulation sur le support 14, l'extrémité avant 18 du levier 16 comporte un élément de charnière 20 qui s'étend transversalement vers l'intérieur, au travers d'une ouverture avant 22 aménagée dans le panneau 12, et qui coopère avec un élément de charnière du support 14. A son extrémité arrière 24, le levier de préhension 16 comporte un élément de commande 26 qui est destiné à s'étendre transversalement vers l'intérieur au travers d'une ouverture arrière 28 aménagée dans le panneau 12, de manière à pouvoir commander une tringlerie associée à une serrure afin de provoquer l'ouverture de l'ouvrant lorsque l'utilisateur manipule le levier de préhension 16 en écartant celui-ci par rapport au plan du panneau 12.

Bien entendu, la course angulaire du levier de préhension 16 autour de l'axe A1 est limitée par des moyens non représentés.

Dans l'exemple de réalisation de l'invention qui est illustré, le support de poignée 14 est destiné à être monté sur le panneau de carrosserie selon un montage en baïonnette et la poignée comporte un corps de verrouillage qui est destiné à être engagé transversalement de l'extérieur vers l'intérieur au travers du panneau extérieur de carrosserie de telle sorte qu'un talon de fixation du corps de verrouillage soit fixé sur le support de verrouillage.

Conformément aux enseignements de l'invention, il sera décrit des moyens de fixation rapides et fiables du corps de verrouillage, ces moyens étant susceptibles d'être aisément mis en oeuvre même une fois l'ouvrant complètement assemblé.

On peut voir sur la figure 1 que le support 14 comporte une surface d'appui avant 30 et une surface d'appui arrière 32 qui sont chacune destinées à venir en appui transversalement vers l'extérieur contre la face interne du panneau de carrosserie. Au niveau de chacune de ces deux surfaces d'appui, le support 14 comporte des pattes d'accrochage 36 qui s'étendent transversalement vers l'extérieur.

Dans l'exemple illustré, le support 14 comporte deux pattes d'accrochage 36 au niveau de sa surface d'appui avant 30 et deux autres pattes 36 au niveau de sa surface d'appui arrière 32.

Pour assurer le montage du support 14, celui-ci est tout d'abord amené, par un premier mouvement d'approche, transversalement de l'intérieur vers l'extérieur en appui contre la face interne du panneau 12, de telle sorte que les pattes 36 sont engagées au travers des ouvertures 22 et 28 correspondantes.

Ensuite, lorsque le support 14 a atteint une position intermédiaire de montage dans laquelle ces deux faces d'appui 30, 32 sont en appui contre la face interne, le support 14 est alors déplacé longitudinalement vers l'avant par simple coulissement le long du panneau de carrosserie 12. Au cours de ce mouvement d'accrochage, les extrémités de chacune des pattes 36 sont destinées à venir s'engager derrière une face externe 42 du panneau de carrosserie 12.

En effet, les ouvertures avant 22 et arrière 28 comportent des bords d'appui 44 qui sont agencés sur la trajectoire des pattes 36 lorsque le support 14 est déplacé longitudinalement vers l'avant depuis une position intermédiaire de montage.

Ainsi, lorsque le support 14 a atteint sa position longitudinale la plus avancée, qui correspond à sa position finale, les pattes 36 empêchent qu'il ne puisse être retiré transversalement vers l'intérieur par rapport au panneau de carrosserie 12.

Par ailleurs, il est prévu des moyens qui permettent de bloquer automatiquement, au moins de manière provisoire, le support 14 lorsqu'il a atteint sa position finale, de manière à l'empêcher de reculer longitudinalement vers l'arrière au risque de dégager les pattes d'accrochage 36.

Pour ce faire, on peut voir que le support 14 comporte, à l'arrière de sa surface d'appui avant 30, et plus exactement en arrière de chacune des pattes 36 portées par cette dernière, deux bras élastiques 48 qui s'étendent sensiblement longitudinalement, qui sont liés au support 14 par leur extrémité avant, et dont l'extrémité arrière s'étend transversalement vers l'extérieur par rapport au plan de la surface d'appui 30 lorsqu'ils sont à l'état libre tels qu'illustrés sur la figure 1.

Les bras élastiques 48, qui sont réalisés venus de matière avec le support, sont susceptibles d'être sollicités transversalement vers l'intérieur de manière à ne plus dépasser transversalement vers l'extérieur par rapport au plan de cette surface. Cela est le cas lorsque l'on amène le support 14 en appui contre la face interne du panneau 12.

Toutefois, lorsque le support 14 atteint sa position finale, les bras élastiques 48 se trouvent en regard de l'ouverture avant 22 de sorte qu'ils peuvent reprendre leur position libre. Leur extrémité arrière se retrouve alors longitudinalement juste en avant d'un bord arrière 52 de l'ouverture 22. De la sorte, s'étendant transversalement vers l'extérieur d'une distance sensiblement égale à l'épaisseur du panneau de carrosserie, les extrémités arrière de chacun des bras 48 se retrouvent alors en appui selon la direction longitudinale, dans le plan du panneau de carrosserie 12, contre le bord arrière 52 de l'ouverture avant 22 qui forme une encoche de verrouillage, empêchant ainsi le recul du support 14.

Comme cela sera décrit en référence aux figures 2 à 8, la poignée selon l'invention comporte des moyens de verrouillage complémentaires, dont l'action s'ajoute à celle des bras élastiques 48 qui, dans ce cas, servent essentiellement à assurer un préverrouillage du support de poignée 14.

A cet effet, la poignée comporte un corps de verrouillage 56 présentant une partie externe 58 et un talon de fixation 60 qui s'étend transversalement vers l'intérieur pour être reçu au travers de l'ouverture arrière 28 du panneau extérieur 12 de carrosserie de l'ouvrant et pour être guidé en coulissement selon la direction transversale dans une cavité complémentaire 62 aménagée dans le support de poignée 14.

La partie externe 58 présente une face d'appui 63 tournée en regard de la face externe 42 du panneau 12.

Lorsque le support 14 est en position finale de montage, le talon 60 du corps de verrouillage 56 est engagé transversalement vers l'intérieur dans la cavité 62 du support 14, depuis l'extérieur de l'ouvrant, de telle sorte que le corps de verrouillage 56 se trouve alors immobilisé par rapport au support 14 dans toutes directions sauf la direction transversale. Or, dans le même temps, on peut voir sur la figure 8 qu'une face latérale arrière 64 est alors en appui longitudinalement vers l'arrière contre un bord arrière 66 de l'ouverture arrière 28. Aussi, le corps de verrouillage 56 empêche tout retrait longitudinal vers l'arrière du support 14 par rapport au panneau extérieur 12, ce qui élimine tout risque de démontage du support 14 au cas où les bras élastiques 48 viendraient à se rompre.

Conformément aux enseignements de l'invention, pour assurer la fixation du corps de verrouillage dans la cavité 62 du support 14, la poignée 10 comporte un étrier 68 qui est monté à coulissement longitudinal dans la partie arrière du support 14. L'étrier 68 comporte pour l'essentiel deux branches longitudinales 70 réunies à leur extrémité arrière par une base 72 de telle sorte que, dans un plan perpendiculaire à la direction transversale, l'étrier 68 présente sensiblement la forme d'un U ouvert vers l'avant.

A leur extrémité avant, les branches 70 sont munies chacune d'un ergot 78, chaque ergot 78 s'étendant sensiblement en direction de la branche opposée. Comme cela sera vu par la suite, les ergots 78 sont destinés à être reçus dans des logements complémentaires 80 aménagés dans le talon 60.

L'étrier 68 est destiné à être engagé dans une glissière 74 du support 14 qui débouche longitudinalement à l'arrière. Le guidage précis de l'étrier 68 est assuré notamment par des rails 76 aménagés sur les faces externes des branches 70 du corps de verrouillage 56.

Avant le montage du support 14 sur l'ouvrant, l'étrier 68 est engagée longitudinalement d'arrière en avant dans la glissière 74 jusqu'à une position avancée de déblocage dans laquelle les branches 72 s'étendent de part et d'autre de la cavité 62, les ergots 78 étant agencés en avant de la cavité de manière que l'étrier 68 ne puisse empêcher l'introduction du talon 60 du corps de verrouillage 56 dans la cavité 62.

On notera sur les figures 2 et 3 que le support 14 comporte une lame élastique 82 qui retient l'étrier 68 longitudinalement dans sa position avancée de déblocage pour éviter que celui-ci ne puisse s'échapper de la glissière 74 sous l'effet de son seul poids.

Lorsque le talon 60 du corps de verrouillage 56 est engagé dans la cavité 62, on peut voir sur les figures 5 et 6 qu'il est reçu entre les deux branches 70 de l'étrier 68. Une fois le corps de verrouillage 56 en place, les logements 80 aménagés dans son talon 60 se trouvent longitudinalement en regard des ergots 78 de l'étrier 68.

Selon un aspect de l'invention, l'étrier 68 est pourvu de moyens de commande qui permettent de le faire reculer longitudinalement jusqu'à une position reculée de blocage dans laquelle les ergots 78 sont reçus dans les logements 80, ce qui assure le blocage transversal du corps de verrouillage 56 par rapport au support 14, et donc son immobilisation complète.

A cet effet, il est prévu une tige filetée 84 d'axe longitudinal qui est vissée au travers de la base 72 de l'étrier. Son extrémité arrière, qui s'étend en arrière de la base 72, comporte une empreinte hexagonale axiale en creux 86 qui permet de la manoeuvrer à l'aide d'un outil de type "clé six pans". A son extrémité avant, la tige filetée 84 comporte une coupelle d'appui 88 qui est destinée à prendre appui axialement vers l'avant sur la surface latérale arrière 64 du talon 60 du corps de verrouillage 56. Éventuellement, l'extrémité avant de la tige 84 peut elle aussi être pourvue d'une empreinte en creux pour faciliter le montage de la tige 84 sur l'étrier 68, ce qui est effectué avant l'introduction de l'étrier 68 dans la glissière 74, et donc avant le montage du support 14 sur l'ouvrant.

Comme on peut le voir sur les figures 5 et 6, on peut ainsi, en manoeuvrant la tige filetée 84 dans le sens convenable, faire reculer longitudinalement l'étrier 68 par rapport au corps de verrouillage 56, qui est fixe selon cette direction, jusqu'à amener les ergots 78 dans les logements 80.

Les ergots 78 et les logements 80 sont pourvus de pans inclinés complémentaires 90, 92 qui, lorsque l'étrier est amené vers sa position reculée de blocage, coopèrent de telle sorte qu'ils provoquent un déplacement du corps de verrouillage 56 transversalement vers l'intérieur, ce qui permet d'assurer un serrage de la face d'appui 63 du corps 56 contre la face externe 42 du panneau extérieur 12. Avantageusement, un joint d'étanchéité 94 sera agencé entre la face d'appui 63 et le panneau 12.

La conception du blocage du corps de verrouillage 56 est particulièrement avantageuse en ce qu'elle permet un montage et démontage aisé du corps de verrouillage sur le support 14, mais dans le cas où ce dernier n'est pas accessible.

En effet, le support de poignée 14 est généralement fixé dans un espace interne de l'ouvrant qui est délimité par le panneau extérieur 12, par un panneau intérieur parallèle au panneau extérieur, et par au moins panneau de chant 96 qui s'étend transversalement pour relier les panneaux intérieur et extérieur 12. Le panneau intérieur est par exemple constitué par un garnissage de contre-porte. Plus particulièrement, comme cela est illustré sur les figures 2 à 4, le support 14 est généralement agencé à une extrémité arrière de l'ouvrant, à proximité d'un panneau de chant vertical 96.

Grâce à l'invention, il suffit donc de prévoir dans le panneau de chant 96, en regard de l'extrémité arrière de la tige filetée 84, un perçage 98 pour le passage d'un outil complémentaire de l'empreinte 86. Ainsi, le blocage ou le déblocage du corps de verrouillage 56 peut se faire sans avoir accès à l'espace interne du panneau, juste en engageant l'outil au travers du perçage 98 pour manoeuvrer la tige filetée 84.

Notamment, pour des réparations qui ne nécessitent que la dépose des parties externes de la poignée, par exemple pour repeindre le panneau de carrosserie, il n'y aura pas besoin de déposer le panneau intérieur de l'ouvrant, ceci tout en évitant d'agencer les moyens de fixation à l'extérieur de l'ouvrant. Ce démontage peut se faire "en aveugle", sans qu'il y ait non plus de risque de perdre la tige filetée 84 qui, par conception ne peut être dévissée hors de l'étrier 68 du fait de la présence de l'excroissance radiale formée par la coupelle d'appui 88.

On a vu dans ce qui précède que le corps de verrouillage participe à la fixation du support 14 de la poignée 10. Toutefois, on peut aussi prévoir qu'il participe également au maintien et/ou au guidage du levier de préhension 24.

De plus, le corps de verrouillage 56 peut aussi former un carter destiné à recevoir un verrou de condamnation de la serrure de l'ouvrant.

L'invention a ici été décrite dans le cadre de la fixation d'un corps de verrouillage sur le support de fixation de la poignée. Cependant, l'enseignement de l'invention peut aisément être transposé à tout élément externe d'une poignée qui aurait besoin d'être ainsi fixé. Notamment, l'invention peut aussi être appliquée pour la fixation d'une barre de préhension fixe par laquelle l'utilisateur peut déplacer l'ouvrant entre une position ouverte et une position fermée.

## Revendications

1. Poignée d'ouvrant de véhicule automobile, destinée à être agencée sur un ouvrant comportant un espace interne délimité par deux panneaux, intérieur et extérieur (12), qui sont reliés par un panneau de chant (96), du type dans lequel la poignée comporte un support de poignée (14) qui est agencé dans l'espace interne de l'ouvrant, du type dans lequel un élément externe (56) de la poignée est muni d'un talon de fixation (60) qui est engagé transversalement vers l'intérieur au travers d'un orifice (28) aménagé dans le panneau extérieur (12) pour être rendu solidaire du support de poignée (14) et ainsi assurer la fixation de l'élément externe (56), et du type dans lequel la poignée comporte un organe de blocage (68) du talon de fixation (60), l'organe de blocage (68) étant monté mobile à coulissement dans le support (14), selon une direction perpendiculaire à la direction transversale d'engagement de l'élément externe (56), entre une position de déblocage et une position de blocage, par la commande d'un mécanisme de commande (84), ledit organe de blocage (68) comportant au moins un ergot (78) qui, en position de blocage, est reçu dans un logement complémentaire (80) du talon (60) de l'élément externe (56) pour empêcher que l'élément externe (56) ne puisse être extrait transversalement vers l'extérieur, **caractérisée en ce que** l'ergot (78) et le logement (80) coopèrent par deux pans complémentaires (90, 92) qui sont inclinés par rapport à la direction transversale d'engagement de l'élément externe (56) et par rapport à la direction de coulissement de l'organe de blocage (68) de telle sorte que, lorsque l'organe de blocage (68) est amené vers sa position de blocage, l'élément externe (56) est sollicité transversalement vers l'intérieur par l'ergot (78) de l'organe de blocage (68).

2. Poignée selon la revendication précédente, **caractérisée en ce que** le mécanisme de commande (84) est susceptible d'être manoeuvré au travers d'une ouverture (98) aménagée dans le panneau de chant (96) de l'ouvrant.

3. Poignée selon l'une quelconque des revendications précédentes, **caractérisée en ce que** le talon (60) de l'élément externe (56) est guidé en coulissement selon la direction transversale dans le support de poignée (14).

4. Poignée selon la revendication 3, **caractérisée en ce que** l'organe de blocage (68) présente la forme d'un étrier en U comportant deux branches longitudinales parallèles (70) réunies à leur extrémité arrière par une base (72) qui s'étend perpendiculairement au deux branches (70) et perpendiculairement à la direction transversale, **en ce que** l'étrier (68) est introduit longitudinalement d'avant en arrière, jusqu'à une position avancée de déblocage, dans une glissière complémentaire (74) formée à l'arrière du support (14), et **en ce que** l'étrier (68) est amené par les moyens de commande (84) longitudinalement vers l'arrière jusqu'à sa position de blocage dans laquelle des ergots (78), aménagés aux extrémités avant de chaque branche (70), sont engagés dans des logements correspondants (80) du talon (60) de l'élément externe (56), ce dernier étant alors reçu entre les deux branches longitudinales (70) de l'étrier de blocage (68).

5. Poignée selon la revendication 4, **caractérisée en ce que** le support de poignée (14) comporte des moyens (82) de prépositionnement de l'organe de blocage (68) qui, au cours du montage de la poignée, le maintiennent dans sa position de déblocage.

6. Poignée selon l'une des revendications 4 ou 5, **caractérisée en ce que** les moyens de commande sont constitués par une tige filetée (84) d'axe longitudinal qui est vissée dans la base (72) de l'étrier (68), dont l'extrémité avant (88) prend appui sur une surface (64) qui est fixe longitudinalement, et dont l'extrémité arrière présente une empreinte (86) complémentaire de celle d'un outil de manoeuvre susceptible d'être introduit au travers de l'ouverture (98) du panneau de chant (96) de l'ouvrant.

7. Poignée selon la revendication 6, **caractérisée en ce que** la tige filetée (84) est en appui contre une surface latérale (64) du talon (60) de l'élément externe (56).

8. Poignée selon l'une quelconque des revendications précédentes, **caractérisée en ce que** l'élément externe forme un corps de verrouillage (56) qui participe à la fixation de la poignée sur l'ouvrant.

9. Poignée selon l'une quelconque des revendications 1 à 7, **caractérisée en ce que** l'élément externe forme un élément de préhension fixe par lequel un utilisateur peut amener l'ouvrant d'une position fermée à une position ouverte.

10. Poignée selon l'une quelconque des revendications précédentes, **caractérisée en ce que** l'élément externe forme un carter destiné à recevoir un verrou.

## Patentansprüche

1. Griff für eine Kraftfahrzeugklappe oder -tür, der an einer Klappe oder Tür angebracht werden soll, die einen Innenbereich aufweist, der durch zwei Paneele, ein Innen- und ein Außenpaneel (12), begrenzt ist, die durch ein aufrechtes Paneel (96) miteinander verbunden sind, vom Typ, bei dem der Griff einen Griffhalter (14) aufweist, der im Innenbereich der Klappe oder Tür angebracht ist, vom Typ, bei dem ein Außenelement (56) des Griffs mit einem Befestigungsansatz (60) versehen ist, der durch ein im Außenpaneel (12) ausgebildetes Loch (28) quer nach innen eingesetzt ist, um fest mit dem Griffhalter (14) verbunden zu werden und somit die Befestigung des Außenelements (56) zu gewährleisten, und vom Typ, bei dem der Griff ein Organ (68) zur Blockierung des Befestigungsansatzes (60) aufweist, wobei das Blockierungsorgan (68) durch die Steuerung eines Steuermechanismus (84) entlang einer Richtung, die senkrecht zur quer verlaufenden Einsetzrichtung des Außenelements (56) verläuft, gleitend und beweglich zwischen einer Freigabeposition und einer Blockierungsposition im Halter (14) angebracht ist, wobei das Blockierungsorgan (68) mindestens eine Nase (78) aufweist, die in der Blockierungsposition in einer komplementären Aufnahme (80) des Ansatzes (60) des Außenelements (56) aufgenommen ist, so dass verhindert wird, dass das Außenelement (56) quer nach außen herausgezogen werden kann, **dadurch gekennzeichnet, dass** die Nase (78) und die Aufnahme (80) über zwei komplementäre Flächen (90, 92) zusammenwirken, die bezüglich der quer verlaufenden Einsetzrichtung des Außenelements (56) und bezüglich der Gleitrichtung des Blockierungsorgans (68) so geneigt sind, dass das Außenelement (56) von der Nase (78) des Blockierungsorgans (68) quer nach innen beaufschlagt wird, wenn das Blockierungsorgan (68) in seine Blockierungsposition versetzt wird.

2. Griff nach dem vorhergehenden Anspruch, **dadurch gekennzeichnet, dass** der Steuermechanismus (84) durch eine Öffnung (98) betätigt werden kann, die im aufrechten Paneel (96) der Klappe oder Tür ausgebildet ist.

3. Griff nach einem der vorhergehenden Ansprüche, **dadurch gekennzeichnet, dass** der Ansatz (60) des Außenelements (56) entlang der quer verlaufenden Richtung gleitend in dem Griffhalter (14) geführt ist.

4. Griff nach Anspruch 3, **dadurch gekennzeichnet, dass** das Blockierungsorgan (68) die Form eines U-förmigen Bügels aufweist, der zwei parallele Längsarme (70) aufweist, die an ihrem hinteren Ende durch eine Basis (72) zusammengeführt sind, welche sich senkrecht zu den beiden Armen (70) und senkrecht zur quer verlaufenden Richtung erstreckt, und dass der Bügel (68) der Länge nach von vorne nach hinten bis zu einer vorgeschobenen Freigabeposition in eine komplementäre Gleitfläche (74) eingeführt ist, die im hinteren Bereich des Halters (14) ausgebildet ist, und dass der Bügel (68) durch die Steuermittel (84) der Länge nach bis zu seiner Blockierungsposition nach hinten gebracht wird, in der Nasen (78), die am vorderen Ende jedes Arms (70) ausgebildet sind, in entsprechende Aufnahmen (80) des Ansatzes (60) des Außenelements (56) eingesetzt sind, wobei dieses dann zwischen beiden Längsarmen (70) des Blockierungsbügels (68) aufgenommen ist.

5. Griff nach Anspruch 4, **dadurch gekennzeichnet, dass** der Griffhalter (14) Mittel (82) zur Vorpositionierung des Blockierungsorgans (68) aufweist, die im Laufe der Griffmontage dieses in seiner Freigabeposition halten.

6. Griff nach Anspruch 4 oder 5, **dadurch gekennzeichnet, dass** die Steuermittel aus einem Gewindestab (84) mit Längsachse bestehen, der in die Basis (72) des Bügels (68) geschraubt ist, bei dem das vordere Ende (88) an einer Fläche (64) anliegt, die der Länge nach fest ist, und bei dem das hintere Ende eine Prägung (86) aufweist, die komplementär zur der eines Arbeitswerkzeugs ist, das durch die Öffnung (98) des aufrechten Paneels (96) der Klappe oder Tür eingeführt werden kann.

7. Griff nach Anspruch 6, **dadurch gekennzeichnet, dass** sich der Gewindestab (84) gegen eine Seitenfläche (64) des Ansatzes (60) des Außenelements (56) stützt.

8. Griff nach einem der vorhergehenden Ansprüche, **dadurch gekennzeichnet, dass** das Außenelement einen Verriegelungskörper (56) bildet, der zur Befestigung des Griffs an der Klappe oder Tür beiträgt.

9. Griff nach einem der Ansprüche 1 bis 7, **dadurch gekennzeichnet, dass** das Außenelement ein festes Greifelement bildet, mit dem ein Benutzer die Klappe oder Tür von einer geschlossenen Position in eine geöffnete Position versetzen kann.

10. Griff nach einem der vorhergehenden Ansprüche, **dadurch gekennzeichnet, dass** das Außenelement ein Gehäuse bildet, das einen Riegel aufnehmen soll.

## Claims

1. Motor vehicle door handle, intended to be arranged on a door comprising an internal space delimited by two panels, internal and external (12), which are connected by an edge panel (96), of the type in which the handle comprises a handle support (14) which is arranged in the internal space of the door, of the type in which an external element (56) of the handle is provided with a fixing nose (60) which is engaged transversely towards the inside through an orifice (28) provided in the external panel (12) in order to be fixed to the handle support (14) and thus provide the fixing of the external element (56), and of the type in which the handle comprises a locking member (68) for the fixing nose (60), the locking member (68) being mounted so as to be able to move slidably in the support (14), in a direction perpendicular to the transverse direction of engagement of the external element (56), between a release position and a locking position, through the control of a control mechanism (84), the said locking member (68) comprising at least one toe (78) which, in the locking position, is received in a complementary housing (80) in the nose (60) of the external element (56) in order to prevent the external element (56) being able to be extracted transversely towards the outside, **characterised in that** the toe (78) and the housing (80) cooperate through two complementary faces (90, 92) which are inclined with respect to the transverse direction of engagement of the external element (56) and with respect to the direction of sliding of the locking member (68) so that, when the locking member (68) is brought to its locking position, the external element (56) is urged transversely inwards by the toe (78) of the locking member (68).

2. Handle according to the preceding claim, **characterised in that** the control mechanism (84) is able to be manoeuvred through an opening (98) provided in the edge panel (96) of the door.

3. Handle according to any one of the preceding claims, **characterised in that** the nose (60) of the external element (56) is slidably guided in the transverse direction in the handle support (14).

4. Handle according to Claim 3, **characterised in that** the locking member (68) is in the form of a U-shaped shackle comprising two parallel longitudinal arms (70) connected at their rear end by a base (72) which extends perpendicular to the two arms (70) and perpendicular to the transverse direction, **in that** the shackle is introduced longitudinally from front to rear, as far as an advanced release position, in a complementary runner (74) arranged at the rear of the support (14), and the shackle (68) is brought by the control means (84) longitudinally towards the rear as far as its locking position in which lugs (78), provided at the front ends of each arm (70), are engaged in corresponding housings (80) in the nose (60) of the external element (56), the latter then being received between the two longitudinal arms (70) of the locking shackle (68).

5. Handle according to Claim 4, **characterised in that** the handle support (14) comprises means (82) of prepositioning the locking member (68) which, during the mounting of the handle, hold it in its release position.

6. Handle according to one of Claims 4 or 5, **characterised in that** the control means consist of a threaded rod (84) of longitudinal axis which is screwed into the base (72) of the shackle (68), the front end (88) of which bears on a surface (64) which is fixed longitudinally and the rear end of which has a recess (86) complementary to that of a manoeuvring tool able to be introduced through the opening (98) in the edge panel (96) of the door.

7. Handle according to Claim 6, **characterised in that** the threaded rod (84) is in abutment against a lateral surface of the nose (60) of the external element (56).

8. Handle according to any one of the preceding claims, **characterised in that** the external element forms a locking body (56) which participates in the fixing of the handle to the door.

9. Handle according to any one of Claims 1 to 7, **characterised in that** the external element forms a fixed gripping element by means of which a user can bring the door from a closed position to an open position.

10. Handle according to any one of the preceding claims, **characterised in that** the external element forms a casing intended to receive a bolt.
